# FASCICULE DE BREVET EUROPEEN

(11) **EP 2 702 883 B1**
(45) Date de publication et mention de la délivrance du brevet: **09.03.2016**
(21) Numéro de dépôt: 13290153.9
(22) Date de dépôt: 01.07.2013
(51) Int. Cl.: A41D 25/02, A41D 25/04

(54) **Dispositif de kit tout en un amovible pour noeud papillon**
Entfernbare Alles-in-einem-Kit-Vorrichtung für Fliege
Removable all-in-one kit device for a bow-tie

(30) Priorité: 24.07.2012 FR 1202087
(43) Date de publication de la demande: 05.03.2014
(73) Titulaire: Vansuyt, Clotilde, 75018 Paris (FR)
(72) Inventeur: Vansuyt, Clotilde, 75018 Paris (FR)

(56) Documents cités:
- GB-A- 201 458
- US-A- 1 926 209
- US-A- 3 300 789
- US-A- 3 376 579
- US-A- 5 361 413

## Description

L'invention concerne un accessoire vestimentaire formant noeud papillon pour l'homme, la femme et l'enfant. Il est conçu comme accessoire décoratif papillon pour la femme, l'homme et l'enfant, à la ceinture, au bras, au dos, à la chevelure, ou en collier autour du cou. Ce dispositif amovible qui comprend collier, broche et barrette peut se greffer sur n'importe quel accessoire décoratif, tel un bijou ou un foulard noué en forme de noeud, de fleur, etc.

On connait un noeud papillon en tant qu'accessoire vestimentaire pour l'homme, porté au cou de ce dernier. Un tel noeud papillon ne peut être utilisé commodément pour la femme, et l'enfant à titre décoratif, porté par exemple par la femme au bras, au dos, à la ceinture, aux cheveux, ou en collier, etc.

On connaît par ailleurs par US 1926 209 A un noeud papillon permettant de désolidariser le noeud de la bande, cette dernière étant par exemple maintenue sur un axe support.

On connaît généralement des variantes du noeud papillon associées à des broches, des barrettes ou des colliers, toutes portées séparément. Il existe un besoin de porter un noeud papillon ou autre accessoire décoratif sous plusieurs formes de port (barrette, collier, broche, serre-tête) depuis un même noeud ou accessoire décoratif.

La présente invention propose de répondre à ce besoin en tout et partie.

L'invention vise à remédier à cet inconvénient et propose un dispositif de noeud papillon, notamment destiné à être porté à titre décoratif par une personne, homme, femme ou enfant, caractérisé en ce qu'il comporte au moins un noeud papillon ou analogue, au moins un moyen de liaison telle une bande disposée solidaire du noeud papillon, destiné à être reçu par une partie de corps de la personne, tel le cou, un bras, la chevelure ou l'épaule, au moins un moyen de confinement du moyen de liaison et au moins un moyen de fixation apte à permettre d'attacher le dispositif de noeud papillon à une partie du corps ou de vêtement ou d'accessoire de port de la personne, tel un chapeau, un vêtement ou sous vêtement, un bras, la chevelure.

Ainsi, le moyen de liaison peut être déployé du moyen de confinement et être passé autour du cou de la personne (en port traditionnel du noeud papillon), d'un homme notamment, ou être confiné sur le moyen de confinement pour pouvoir être attaché à une partie du corps de la personne, au bras, au dos, à la ceinture, à l'épaule, à la chevelure d'une femme. Le noeud papillon peut alors être porté indifféremment par un homme, autour du cou de ce dernier à l'aide du moyen de liaison passé au cou, ou par une femme, à une partie de corps ou de vêtement ou sous vêtement ou d'accessoire de port ou vestimentaire de cette dernière, à l'aide du moyen de fixation en attache à la partie de corps ou au vêtement ou sous vêtement ou à l'accessoire vestimentaire.

Le moyen de liaison peut être une simple bande textile, lien ou collier souple ou semi-rigide tel un serre-tête, à passer autour d'une partie de corps de la personne, tel le cou, un bras, la tête et la chevelure de la personne.

Le moyen de confinement peut être une platine ou une barrette montée solidaire du noeud papillon, occultée par ce dernier en service et sur laquelle peut être confiné, par exemple replié, voire enroulé, le moyen de liaison.

Le moyen de confinement peut avoir une forme diverse, ronde, rectangulaire, triangulaire ou autre, et notamment décorative propre à donner un effet esthétique au dispositif de noeud ou accessoire de port décoratif. Le moyen de confinement peut ainsi avoir une forme décorative à même d'apporter un effet esthétique au noeud papillon ou accessoire décoratif porté, par exemple par une mise en forme du noeud ou de l'accessoire ou par l'apport d'éléments décoratifs supplémentaires.

Il peut avoir aussi une forme purement technique telle rectangulaire pour le repliement du moyen de liaison sur son extension, ou ronde pour l'enroulement du moyen de liaison sur son pourtour. Ledit moyen de confinement peut être disposé dissimulé à l'arrière du noeud ou de l'accessoire, ou être mis en évidence en tant qu'élément décoratif à l'avant du noeud ou de l'accessoire décoratif pour un effet grunge et décalé.

Le dispositif peut encore comporter plusieurs moyens de confinement, l'un pour recevoir une bande et l'autre pour recevoir une chaîne ou une chaînette. Le ou les dits moyens de confinement sont en particulier agencés l'un à l'autre de façon à occuper un espace réduit sur le dispositif en service, par exemple dans une forme relativement plate et de faible épaisseur sur le dispositif monté sur la personne.

Le noeud papillon ou accessoire décoratif peut avoir une forme diverse (toutes formes esthétiques imaginables) telles une boucle ou une fleur.

Le noeud papillon ou accessoire décoratif peut être monté solidaire du moyen de confinement de façon fixe, par exemple par couture, collage, soudure. De préférence, il peut être monté de façon mobile, par exemple par une attache rapide de type bande « velcro » ou autre, une broche, un aimant, en sorte que le noeud puisse être remplacé aisément selon les personnes et les circonstances de port, étant choisi de différentes tailles, couleurs et configurations.

Le moyen de fixation peut être divers tel une épingle, une broche, une boucle, une languette, une barrette ou moyen analogue, monté solidaire du moyen de confinement, en particulier adapté à la partie du corps de la personne qui le reçoit. Il est disposé de préférence à l'arrière du noeud papillon et destiné à être reçu sur une partie du corps de la personne, par exemple fixé à un vêtement, à un accessoire vestimentaire tel une ceinture, un chapeau, à un membre du corps tel un bras, une jambe, voire à un bijou porté par cette personne.

Plusieurs moyens de fixation peuvent être montés au dispositif de noeud ou accessoire décoratif, par exemple deux moyens de fixation tels une barrette pour l'attache aux cheveux de la personne et une épingle pour l'attache à un vêtement ou un accessoire de port, par exemple un chapeau ou ceinture de la personne.

L'invention concerne également un kit d'accessoire décoratif dit « tout en un » apte à recevoir un noeud papillon ou un autre accessoire décoratif, comportant au moins un moyen de confinement de l'élément de liaison du noeud ou de l'accessoire et au moins un moyen de fixation à une partie du corps d'une personne, et une nouvelle utilisation d'un dispositif de noeud papillon tel que décrit ci-dessus, formant accessoire décoratif pour une personne, homme, femme et enfant.

Des modes de réalisation du dispositif de noeud papillon sont à présent décrits à titre non limitatif en référence au dessin annexé, sur lequel :
La figure 1 est une vue en élévation d'un dispositif de noeud papillon selon l'invention, montré à l'opposé de la face apparente du noeud de papillon, le dispositif de noeud papillon étant en position de montage autour du cou d'une personne,
La figure 2 est une vue du moyen de repliage et du moyen de fixation de ce dispositif de noeud papillon en position pour être monté à une partie de corps d'une personne, et
La figure 3 est une vue analogue à la figure 2 selon une variante de réalisation.

Avec référence au dessin, à la figure 1 en particulier, le dispositif de noeud de papillon 1 représenté comporte un noeud de papillon 3 proprement dit et un bandeau ou lien 5 destiné à être passé autour du cou d'une personne pour soutenir le noeud de papillon 3 en position élégante de la personne. Le bandeau 5 est ici représenté partiellement en position autour du cou de la personne.

Le dispositif de noeud de papillon 1 comprend en outre un dispositif de confinement 7 à forme de barrette mince et discrète, disposé à l'opposé de la face apparente décorative du noeud papillon 3 et occulté par ce dernier en position de port par la personne.

Le dispositif de confinement 7 à forme de barrette comprend à chacune de ses extrémités une broche 9 en saillie coudée vers l'extérieur à son extrémité apte à recevoir en repliage avec son homologue le bandeau 5 de un à plusieurs tours sur lui-même, comme il est représenté à la figure 2.

Une boucle 11 de fixation à une ceinture (ou dispositif de fixation analogue), par exemple en position centrale avant ou dorsale de la personne, femme ou fille notamment, est fixée à la barrette 7, à l'opposé du noeud papillon 3.

Cette boucle 11 peut être remplacée par ou associée à une épingle en tant que deuxième moyen de fixation, voire une languette ou lien analogue (non représenté), à même de solidariser le dispositif de noeud de papillon à un vêtement, par exemple à un revers de manche de chemise ou au dos d'une chemise de la personne ou autre, ou à une partie de corps de la personne, bras ou jambe ou la chevelure de cette dernière.

Le dispositif de confinement 7 est monté solidaire du noeud, papillon par tout dispositif d'attache adéquat, par exemple couture, agrafe, collage etc. Cette attache peut contribuer à maintenir une conformation élégante du noeud papillon.

Le dispositif de confinement à barrette 7 peut être remplacé (figure 3) par un couronne 7', notamment à épaulements opposés externes annulaires, propre à permettre l'enroulement du bandeau ou moyen de liaison 5' sur la couronne, le dispositif de fixation 11' (broche) étant alors solidarisé à cette couronne à l'opposé du noeud papillon. L'enroulement du bandeau 5' forme alors un bouton émergeant au centre du noeud papillon 3' et qui renforce l'effet décoratif du dispositif de noeud de papillon 1'.

Il est à noter que le bandeau ou moyen de liaison 5, 5' peut faire partie du noeud papillon 3, 3' ou être distinct de celui-ci, étant alors solidarisé au dispositif de confinement 7,7'.

Le noeud de papillon 3' peut également être attaché au dispositif de confinement 7' par un dispositif d'attache rapide (non visible), de type bande « velcro » par exemple disposé à l'avant de la couronne 7', comme mentionné précédemment, ce qui permet un échange facile du noeud papillon pour s'adapter à la personne et aux circonstances d'exigences vestimentaires.

## Revendications

1. Dispositif de noeud papillon (1, 1'), notamment destiné à être porté à titre décoratif par une personne, homme, femme ou enfant, comportant au moins un noeud papillon (3, 3') au moins un moyen de liaison (5, 5') telle une bande disposée solidaire du noeud papillon, destiné à être reçu par une partie de corps de la personne, tel le cou, un bras, la chevelure ou l'épaule, au moins un moyen de confinement (7, 7') du moyen de liaison (5, 5') et au moins un moyen de fixation (11, 11') apte à permettre d'attacher le dispositif de noeud papillon à une partie du corps ou de vêtement ou d'accessoire de port de la personne, tel un chapeau, un vêtement ou sous vêtement, un bras, la chevelure **caractérisé en ce que**, le moyen de confinement étant une platine ou une barrette (7) montée solidaire du noeud papillon (3), occultée par ce dernier en service et sur laquelle peut être confiné, par exemple replié, voire enroulé, le moyen de liaison (5), ou une couronne (7)' propre à permettre l'enroulement du moyen de liaison (5') sur lui-même.

2. Dispositif de noeud papillon selon la revendication 1, **caractérisé en ce que** le moyen de liaison (5, 5') est une simple bande textile ou un collier souple ou semi-rigide, à passer autour d'une partie de corps de la personne.

3. Dispositif de noeud papillon selon la revendication 1, 2, **caractérisé en ce que** le moyen de fixation est une épingle, une broche, une boucle (11, 11'), une languette ou moyen analogue, monté solidaire du moyen de confinement (7, 7') à l'opposé du noeud papillon et destiné à être reçu sur une partie du corps de la personne.

4. Dispositif de noeud papillon selon l'une quelconque des revendications précédentes, **caractérisé en ce que** le moyen de liaison (5, 5') fait partie du noeud papillon (3, 3').

5. Dispositif de noeud papillon selon l'une des revendications 1 à 3, **caractérisé en ce que** le moyen de liaison (5, 5') est distinct du noeud papillon (3, 3'), étant alors solidarisé au dispositif de confinement (7, 7').

6. Dispositif de noeud papillon selon l'une des revendications 1 à 5, **caractérisé en ce que** le noeud papillon (3') est attaché au moyen de confinement (7') par un dispositif d'attache rapide.

7. Dispositif de noeud papillon selon l'une quelconque des revendications précédentes, **caractérisé en ce que** plusieurs moyens de fixation sont montés au dispositif de noeud, par exemple deux moyens de fixation tels une barrette pour l'attache aux cheveux de la personne et une épingle pour l'attache à un vêtement ou un accessoire de port, par exemple chapeau ou ceinture de la personne.

8. Dispositif de noeud papillon selon l'une quelconque des revendications précédentes, **caractérisé en ce que** le moyen de confinement a une forme décorative à même d'apporter un effet esthétique au noeud papillon ou accessoire décoratif porté, par exemple par une mise en forme du noeud ou de l'accessoire ou par l'apport d'éléments décoratifs supplémentaires.

9. Dispositif de noeud papillon selon l'une quelconque des revendications précédentes, **caractérisé en ce qu'**il comporte plusieurs moyens de confinement, l'un pour recevoir une bande et l'autre pour recevoir une chaîne ou une chaînette, le ou les dits moyens de confinement étant en particulier agencés l'un à l'autre de façon à occuper un espace réduit sur le dispositif en service, par exemple dans une forme relativement plate et de faible épaisseur sur le dispositif monté sur la personne.

10. kit d'accessoire décoratif dit « tout en un » apte à recevoir un noeud papillon (3, 3') ou un autre accessoire décoratif, comportant au moins un moyen de confinement (7, 7') de l'élément de liaison du noeud ou de l'accessoire et au moins un moyen de fixation (5, 5') à une partie du corps d'une personne, le moyen de confinement étant une platine ou une barrette (7) montée solidaire du noeud papillon (3), occultée par ce dernier en service et sur laquelle peut être confiné, par exemple replié, voire enroulé, le moyen de liaison (5), ou une couronne (7)', propre à permettre l'enroulement du moyen de liaison (5') sur lui-même.

## Patentansprüche

1. Ein Fliege Vorrichtung (1, 1 '), speziell entwickelt um zu Dekorationszwecken von einer Person, ein Mann, Frau oder Kind getragen werden, der umfasst mindestens ein Fliege (3, 3'), mindestens ein Verbindungsmittel (5, 5') in Form eines Streifens integral mit dem Fliege angeordnet, beabsichtigt durch einen Teil des Körpers der Person aufgenommen zu werden wie der Hals, Schulter, Arm oder der Haare, mindestens ein Rückhaltemittel (7, 7') der Verbindungsmittel (5, 5') und mindestens ein Befestigungsmittel (11, 11 ') in der Lage, zu ermöglichen, die Fliege Vorrichtung zu befestigen zu einem Teil des Körpers oder Kleidung oder Person Zubehör wie ein Hut, Kleidung oder Unterwäsche, Arm, Haare, **dadurch gekennzeichnet, dass** das Rückhaltemittel ist eine Platte oder eine Bar (7) integral mit der Fliege (3) angeordnet, von dieser in Betrieb verdeckt ist und auf das beschränkt werden kann, beispielsweise gefaltet oder gerollt, die Verbindungsmittel (5) oder ein Ring (7) zu reinigen Wicklung der Verbindungsmittel (5 ') auf sich ermöglichen.

2. Ein Fliege Vorrichtung nach Anspruch 1, **dadurch gekennzeichnet, dass** die Verbindungsmittel (5, 5') eine einzelne Textilbahn oder einem flexiblen oder halbsteifen Kragen, um ein Körperteil einer Person zu passen.

3. Ein Fliege Vorrichtung nach Anspruch 1 und 2, **dadurch gekennzeichnet, dass** das Befestigungsmittel ist ein Stift, ein Brosche, ein Schleife (11, 11 '), ein Zunge oder dergleichen Mitteln, befestigt integral mit den Rückhaltemitteln (7, 7') gegenüber dem Fliege und entwickelt um auf einen Teil des Körpers der Person empfangen werden.

4. Ein Fliege Vorrichtung gemäß einem der vorhergehenden Ansprüche, **dadurch gekennzeichnet, dass** die Verbindungsmittel (5, 5') ist ein Teil der Fliege (3, 3').

5. Ein Fliege Vorrichtung gemäß einem der Ansprüche 1 bis 3, **dadurch gekennzeichnet, dass** die Verbindungsmittel (5, 5') ist getrennt von dem Fliege (3, 3'), wobei dann mit dem Rückhaltevorrichtung (7, 7') befestigt.

6. Ein Fliege Vorrichtung gemäß einem der Ansprüche 1 bis 5, **dadurch gekennzeichnet, dass** der Fliege (3') durch eine Schnellbefestigungsvorrichtung um das Ruckhaltemittel (7') befestigt ist.

7. Ein Fliege Vorrichtung gemäß einem der vorhergehenden Ansprüche, **dadurch gekennzeichnet, dass** mehrere Befestigungsmittel vorgesehen sind, zu der Fliege Vorrichtung, beispielsweise zwei Befestigungsmitteln, wie einen Streifen zum Anbringen an das Haar der Person, und Stift zur Befestigung an einem Kleidungsstück oder einem Zubehöranschluss, z.B. Hut oder Riemen der Person.

8. Ein Fliege Vorrichtung gemäß einem der vorhergehenden Ansprüche, **dadurch gekennzeichnet, dass** die Rückhaltevorrichtung eine dekorative Gestalt in der Lage, einen ästhetischen Effekt zu erzielen, wenn abgenutzte, zu dem Fliege oder dekoratives Accessoire, z.B. mit Formatierung der Fliege oder Accessoire oder durch zusätzliche dekorative Elemente.

9. Ein Fliege Vorrichtung nach einem der vorhergehenden Ansprüche, **dadurch gekennzeichnet, daß** sie mehrere Ruckhaltemitteln habt, einer zum eines Streifens Aufnehmen und die andere zur Aufnahme einer Schnur oder einer Kette, die sogenannte Ruckhaltemitteln in bestimmten zueinander angeordnet sind, um so einen reduzierten Raum auf der Vorrichtung im Gebrauch in einer relativ flachen Form und eine geringe Dicke auf das Vorrichtung von der Person angebracht, zum Beispiel.

10. Dekorative Zubehörsatz sagt, "all in one" in der Lage, ein Fliege (3, 3 ') zu empfangen oder ein anderes schmückendes Beiwerk zu ermöglichen, einschließlich mindestens einem Ruckhaltemittel (7, 7') des Verbindungselements des Fliege oder des Zubehörteils und mindestens eine Befestigungsmittel (5, 5') an einem Körperteil einer Person, wobei die Ruckhaltemittel als eine Platte oder eine Bahn (7) montiert ist, integral mit der Fliege (3), von dieser die Verbindungsmittel (5) in Betrieb verdeckt ist und auf die beschränkt werden kann, beispielsweise gefaltet oder gerollt, oder ein Ring (7), um die Wicklung der Verbindungsmittel (5') auf sich geeignet.

## Claims

1. A bow tie device (1, 1 '), especially designed to be worn for decorative purposes by a person, man, woman or child, comprising at least one bow tie (3, 3'), at least one connecting means (5, 5 ') as a strip arranged integral with the bow tie, intended to be received by a part of the person's body such as the neck, arm, shoulder or the hair, at least one containment means (7, 7 ') for the connecting means (5, 5') and at least a fixing means (11, 11') able to allow to attach the bow tie device to a part of body or clothing or person wearing accessory such as a hat, clothing or underwear, arm, hair, **characterized in that** the containment means is a plate or a bar (7) fast rising the bow tie (3) occulted by the latter in operation and on which may be confined, for example folded or rolled up, the connecting means (5) or a ring (7') clean to permit winding of the connecting means (5 ') on itself.

2. A bow tie device according to claim 1, **characterized in that** the connecting means (5, 5 ') is a single textile strip or a flexible or semi-rigid collar, to pass around a body part of the person.

3. A bow tie device according to claim 1 or 2, **characterized in that** the fixing means is a pin, a pin loop, a loop (11, 11 '), a tongue or the like, mounted integral with the containment means (7, 7') opposite to the bow tie and designed to be received on a part of the person's body.

4. A bow tie device according to any one of the preceding claims, **characterized in that** the connecting means (5, 5 ') is part of the bow tie (3, 3').

5. A bow tie device according to any one of claims 1 to 3, **characterized in that** the connecting means (5, 5 ') is separate from the bow tie (3, 3'), being then joined to the containment means (7, 7').

6. A bow tie device according to any one of claims 1 to 5, **characterized in that** the bow tie (3 ') is attached to the containment means (7') by a quick attachment device.

7. A bow tie device according to any one of the preceding claims, **characterized in that** several fixing means are mounted to the bow tie device, for example two fixing means, such a strip for attachment to the hair of the person and pin for attachment to a garment or an accessory port, e.g. hat or person's belt.

8. A bow tie device according to any preceding claim, **characterized in that** the containment means has a decorative shape able to provide an aesthetic effect to the bow tie or decorative accessory, e.g. formatting the bow tie or decorative accessory or providing additional decorative elements.

9. A bow tie device according to any one of the preceding claims, **characterized in that** it includes several containment means, one for receiving a strip and the other for receiving a string or a chain, the so-called containment means being in particular arranged to each other so as to occupy a reduced space on the device in use, for example in a relatively flat shape and of small thickness on the bow tie device mounted on the person.

10. decorative accessory kit called "all in one" able to receive a bow tie (3, 3 ') or another decorative accessory, including at least one containment means (7, 7') for the connecting means of the bow tie or accessory and at least one fixing means (5, 5 ') to a body part of a person, said containment means being a plate or a bar (7) mounted integral with the bow tie (3), occulted by the latter in operation and on which may be confined, for example folded or rolled up, the connecting means (5) or a ring (7'), suitable for allowing the winding of the connecting means (5 ') on itself.
